# EUROPÄISCHE PATENTSCHRIFT

(11) **EP 0 121 677 B1**
(45) Veröffentlichungstag und Bekanntmachung des Hinweises auf die Patenterteilung: **16.06.1987**
(21) Anmeldenummer: 84101272.7
(22) Anmeldetag: 08.02.1984
(51) Int. Cl.: H01F 27/40, H01F 15/10

(54) **Drossel, Kleintransformator od. dgl. Gerät**
Inductance, small transformer or similar apparatus
Self, petit transformateur ou appareil semblable

(30) Priorität: 15.03.1983 DE 3309109
(43) Veröffentlichungstag der Anmeldung: 17.10.1984
(73) Patentinhaber: Schwabe GmbH & Co. KG Elektrotechnische Fabrik, D-7067 Urbach (DE)
(72) Erfinder: Goedicke, Siegfried, D-7060 Schorndorf-Haubersbronn (DE); Hammer, Dieter, D-7050 Waiblingen (DE)
(74) Vertreter: Rüger, Rudolf, Dr.-Ing.

## Beschreibung

Die Erfindung betrifft eine Drossel oder einen Kleintransformator, insbesondere für den Einsatz in Vorschaltgeräten von Gasentladungslampen, mit einem aus einem Kern und einem Mantel bestehenden, aus Blechlamellen zusammengesetzten Blechpaket, sowie mit einer auf den Kern aufgesetzten und gegen diesen sowie den Mantel isolierten, spulenfreien Wicklung, auf deren das Blechpaket beidseitig überragende Wickelköpfe jeweils lsolierstofformteile in Spulenachsrichtung aufgesetzt sind, die eine in den Zwischenraum zwischen dem Kern und dem jeweiligen Wickelkopf eingeschobene Zunge und eine vor dem Wickelkopf liegende, mit der Zunge durch ein oberes Wandteil verbundene Außenwand aufweisen, wobei von der Außenwand und der benachbarten Stirnwand des Blechpaketes begrenzte Öffnungen des Isolierstofformteiles durch mit dem Blechpaket verbundene - beispielsweise ganz oder teilweise durch eine Montageschiene gebildete - Abdeckteile bzw. durch Seitenwände der Isolierstofformteile abgedeckt sind.

Eine solche Drossel ist bekannt (DE-C-2 244 158) ; sie findet insbesondere als Vorschaltgerät für Gasentladungslampen Verwendung, und ist nicht mit einer Temperatursicherung versehen, die bei Überschreitung einer vorbestimmten Oberflächen- oder Wicklungstemperatur, wie sie bei einem Kurzschluß, einem Windungsschluß oder bei Überlastung auftreten kann, anspricht.

In der Praxis ist es bspw. bei Kleinmotoren bekannt, ein Temperatursicherungselement in die Wicklung mit einzuwickeln, um damit einen guten Wärmeübergang zwischen dem temperaturempfindlichen Element und der Wicklung selbst auf einfache Weise zu erzielen. Bei kleinen Geräteausführungen kann das temperaturempfindliche Element schon aus Platzgründen nicht mehr in der Wicklung angeordnet werden, abgesehen davon, daß diese Ausführungsform sehr aufwendig ist. Auch kann ein fest in der Wicklung angeordnetes Sicherungselement bei Verwendung der üblichen Tränklacke, deren Aushärttemperatur über dem Temperaturwert der Sicherung liegt, nicht benutzt werden, oder es müssen lange unwirtschaftliche Trockenzeiten in Kauf genommen werden.

Bei einer aus der EP-A-0 041 288 bekannten, abgewandelten Ausführungsform solcher, einen Spulenkörper aufweisender Kleintransformatoren ist ein Temperatursicherungselement von einem aufgesteckten bügelartigen Isolierstofformteil in Berührung mit der Außenseite einer Spulenwicklung gehalten. Auch hier ergibt sich ein zusätzlicher Platzbedarf für das Temperatursicherungselement und den zugeordneten Bügel, abgesehen davon, daß eine solche Konstruktrion für spulenkörperfreie Wicklungen nicht ohne weiteres in Frage kommt.

Es ist auch bekannt (DE-C-2 950 789), bei einem Vorschaltgerät für Leuchtstofflampen an wenigstens einer Stirnseite des Blechpaketes ein Isolierteil mit einem Querschnitt entsprechend dem Blechpaket anzubringen und in diesem Isolierteil Zubehörteile für die Leuchte und darunter auch die Temperatursicherung unterzubringen. Solche kastenförmigen, mit einem eigenen Deckel versehenen Isolierteile, die an die eigentliche Wickelkopfisolation über eine Rastverbindung angesetzt sind, sind in der Herstellung teuer. Außerdem ist die thermische Kopplung zwischen dem in einem solchen kastenartigen Gehäuse vor dem Wickelkopf angeordneten temperaturempfindlichen Element und der Wicklung selbst verhältnismäßig schlecht, mit dem Ergebnis, daß die Differenz zwischen der Ansprechtemperatur des temperaturempfindlichen Elementes und der dann herrschenden tatsächlichen Wicklungstemperatur unverhältnismäßig groß ist.

Aus der DE-A-2 916 639 ist ein Spulenkörper mit einem Wärmeschutzschalter bekannt. Der Spulenkörper weist dabei eine verschließbare Ausnehmung auf, die innerhalb der Wandung des Kerngehäuses parallel zur Wicklungsachse liegt und an allen bis auf eine ihrer Seiten durch den Spulenkörper selbst abgeschlossen ist.

Demgegenüber bezieht sich die Erfindung auf eine Drossel oder einen Kleintransformator mit spulenkörperfreier Wicklung. Davon abgesehen würde sich bei der Imprägnierung eines mit dem bekannten Spulenkörper versehenen Kleintransformators die Ausnehmung mit lmprägnierungsmittel füllen und nach dem Aushärten des Imprägnierungsmittels nicht mehr zur Aufnahme eines temperaturempfindlichen Gliedes zur Verfügung stehen. Die Ausnehmung müßte deshalb - falls der Kleintransformator imprägniert wird - mit einem vorübergehenden Verschluß oder einer vorübergehenden Füllung versehen werden, bevor die Imprägnierung stattfindet, wobei diese Verschluß- oder Füllungselemente nach dem Aushärten in einem eigenen Arbeitsgang entfernt werden müßten, bevor das temperaturempfindliche Glied eingebaut werden kann.

Aufgabe der Erfindung ist es deshalb, hier abzuhelfen und eine Drossel oder einen Kleintransformator die über eine Temperatursicherungseinrichtung verfügen, die ohne zusätzlichen Bauaufwand oder Platzbedarf an einer Stelle angebracht ist, an der sich eine enge thermische Kopplung zwischen den eigentlichen temperaturempfindlichen Element und der Wicklung ergibt, wobei der Montageaufwand für die Temperatursicherungseinrichtung bei hoher Betriebssicherheit dieser Einrichtung gering gehalten bleibt und die Temperatursicherungseinrichtung durch die beim Aushärten des Tränk- oder Imprägnierungsmittels auftretenden hohen Temperaturen nicht beeinträchtigt werden kann.

Zur Lösung dieser Aufgabe ist die eingangs genannte Drossel bzw. der Kleintransformator dadurch gekennzeichnet, daß an der Zunge ein sich zwischen dem Kern und dem Wickelkopf in Längsrichtung der Zunge erstreckender, zur Aufnahme eines temperaturempfindlichen Elementes geeigneter Hohlraum ausgebildet ist, der zum Zeitpunkt der Imprägnierung der Wicklung an seinen beiden Enden offen ist, so daß das temperaturempfindliche Element noch nach dem Imprägnieren der Wicklung in den Hohlraum eingesetzt werden kann.

Durch die Anordnung des temperaturempfindlichen Elementes, bspw. einer Mikro-Sicherung oder eines Mikro-Schalters mit thermischer Auslösung, in dem Zwischenraum zwischen dem Wickelkopf und dem Blechpaket, ist - wie die praktische Erfahrung gezeigt hat - eine sehr enge thermische Kopplung zwischen dem temperaturempfindlichen Element und der Wicklung gewährleistet, ohne daß dadurch ein zusätzlicher Platzbedarf für die Temperatursicherungseinrichtung erforderlich wäre. Die Zunge des Isolierstofformteiles bewirkt gleichzeitig einen Schutz und eine Halterung für das temperaturempfindliche Element, das somit in gut wärmeleitender Zuordnung entweder zu dem Wickelkopf und/ oder dem rasch die Temperatur der Wicklung annehmenden Blechpaket gehalten ist.

Da das temperaturempfindliche Element in dem Hohlraum an der Zunge angeordnet ist, der an beiden Seiten nach außen zu offen ist, und das temperaturempfindliche Element erst nach dem Imprägnieren der Wicklung in den Hohlraum eingesetzt und dieser sodann gegebenenfalls verschlossen wird, kann beispielweise ein Sicherungselement, dessen Ansprechtemperatur unter 130 °C liegt, beim Aushärten des Tränk- oder Imprägnierungsmittels nicht zerstört werden. Dadurch, daß der Hohlraum an der Zunge beim Imprägnieren an beiden Seiten offen ist, wird gewährleistet, daß er sich beim Tränken nicht mit Imprägnierungsmittel füllt, das in dem Hohlraum anschließend aushärtet und diesen verschließt.

Die Zunge kann rohrförmig ausgebildet sein. Alternativ kann die Anordnung aber auch derart getroffen sein, daß der Hohlraum an der Zunge durch eine Nut gebildet ist, deren offene Seite durch das Blechpaket oder ein vor diesem liegendes Isolierteil abgedeckt ist. Beide Ausführungsformen haben den Vorteil, daß die fertiggestellten Drosseln, Kleintransformatoren etc. ohne Temperatursicherungseinrichtung auf Lager gehalten und dann bedarfsgemäß mit einem für den jeweiligen Anwendungsfall zweckmäßigen temperaturempfindlichen Element bestückt werden können.

Auf das Isolierstofformteil kann eine den Hohlraum an der Zunge abschließende Abdeckkappe aufgesetzt sein, die noch weitere Schutz- oder Halterungsfunktionen übernehmen kann.

Eine abgewandelte zweispulige Ausführungsform ist mit Vorteil derart gestaltet, daß auf jeden Wickelkopf zweier koaxial übereinander angeordneter Spulen je ein die Wickelköpfe gegeneinander isolierendes Isolierstofformteil aufgesteckt ist, wobei nur das erste, untere Isolierstofformteil eine Zunge mit Hohlraum aufweist, die sich beidseitig einer zwischen den beiden übereinander angeordneten Wickelköpfen liegenden Trennwand erstreckt und in beide Wickelköpfe ragt, während das zweite obere Isolierstofformteil einen angeformten, in den Hohlraum der Zunge einschiebbaren Profilzapfen trägt, der Durchlässe für die elektrischen Anschlußdrähte des temperaturempfindlichen Elementes aufweist.

Auf das zweite obere Isolierstofformteil kann eine Abdeckkappe aufgesetzt sein. Dabei können die elektrischen Anschlußdrühte des temperaturempfindlichen Elementes zwischen dem zweiten, oberen Isolierstofformteil und der Abdeckkappe allseitig geschützt geführt sein.

Daneben kann die Abdeckkappe an ihrer Vorderseite eine vorspringende Nase aufweisen, an deren Innenseite eine etwa L-förmig verlaufende Rinne zur Aufnahme der elektrischen Anschlußdrähte, insbesondere der des temperaturempfindlichen Elementes, ausgebildet ist.

Die L-förmige Rinne kann auch eine Anschlußklemme für die Wicklungen übergreifen.

Um die Teile unverlierbar aneinander zu haltern, ist die auf das jeweilige Isolierstofformteil aufgesetzte Abdeckkappe mit diesem verrastet.

Schließlich kann das temperaturempfindliche Element durch Klebstoff oder Vergußmasse lagefest fixiert sein, wobei der Klebstoff bzw. die Vergußmasse gleichzeitig einen zusätzlichen Feuchtigkeits- oder Staubschutz sowie einen zusätzlichen mechanischen Schutz gewähren.

In der Zeichnung sind Ausführungsbeispiele des Gegenstandes der Erfindung dargestellt. Es zeigen :
Figur 1 eine Drossel gemäß der Erfindung, in perspektivischer, teilweise schematischer Darstellung,
Figur 2 die Drossel nach Fig. 1, geschnitten längs der Linie 11-11 der Fig. 1, in einer Seitenansicht, im Ausschnitt,
Figur 3 eine Drossel oder einen Kleintransformator gemäß der Erfindung, in einer anderen Ausführungsform, geschnitten längs der Linie III-111 der Fig. 4, in einer Seitenansicht und im Ausschnitt,
Figur 4 die Wickelkopfisolation der Drossel bzw. des Kleintransformators nach Fig. 3, in einer Draufsicht auf ihre Unterseite, und
Figur 5 die Wickelkopfisolation nach Fig. 4, in perspektivischer Darstellung.

In den Fig. 1, 2 ist eine symmetrische Vorschaltdrossel oder ein Kleintransformator dargestellt, deren bzw. dessen Wicklung aus zwei getrennten Spulen 1, 2 besteht, die in der aus Figur 1 ersichtlichen Weise eine im wesentlichen rechteckige Gestalt aufweisen und die ineinandergesteckt angeordnet sind. Die beiden Spulen 1, 2 sind im Bereiche ihrer Spulenseiten bei 3, 4 einzeln jeweils mit einer nicht weiter dargestellten Isolierstoff-Folie umhüllt und durch diese Nutenisolation sowohl gegeneinander als auch gegen das bei 5 schematisch angedeutete Blechpaket isoliert.

Das Blechpaket 5 ist aus einzelnen Blechlamellen zusammengesetzt und besteht aus einem T-förmigen Kern 6 sowie einem diesem zugeordneten U-förmigen Mantel 7. Grundsätzlich sind aber auch andere Blechschnitte, beispielsweise ein E-/I-Schnitt denkbar.

Auf die über das Blechpaket 5 stirnseitig vorstehenden ineinanderliegenden Wickelköpfe 1a, 2a der beiden Spulen 1, 2 sind auf beiden Seiten des Blechpaketes 5 jeweils selbständige Isolierstofformteile 8 seitlich aufgesetzt, die in der dargestellten Ausführungsform kappenartig ausgebildet sind. Jedes Isolierstofformteil 8 weist eine zwischen den Kern 6 und den innenliegenden Wickelkopf 2a eingeschobene Zunge 9 und eine vor dem äußeren Wickelkopf 1a liegende Außenwand 10 auf, wobei die Zunge 9 und die Außenwand 10 durch eine obere Wand 11 miteinander verbunden sind, an die sich zwei Seitenwände 12 anschließen, die bei. 13 mit einer leistenartigen Verbreiterung gegen die benachbarte Stirnwand des Blechpaketes 5 abgestützt sind.

Die Seitenwände 12 mit den leistenartigen Verbreiterungen 13 können in einer abgewandelten Ausführungsform auch entfallen, was auch für die obere Wand 11 bis auf einen die Zunge 9 mit der Außenwand 10 verbindenden Steg gilt.

Die Zunge 9 weist eine sich zu dem Blechpaket 5 hin öffnende, vertikale Nut 30 auf, die einseitig durch die benachbarte Stirnwand des Blechpaketes 5 oder ein auf dieser liegendes, nicht weiter dargestelltes Isolierteil, beispielsweise in Gestalt eines Preßspanstückes, abgedeckt ist. Die Zunge 9 umschließt somit einen von der Nut 30 gebildeten Hohlraum, in dem ein temperaturempfindliches Element 31, beispielsweise eine Mikro-sicherung oder ein Mikroschalter jeweils mit temperaturabhängiger Auslösung angeordnet ist, wie dies aus Fig. 2 hervorgeht. Das temperaturempfindliche Element 31 kann in der Nut 30 durch Klebstoff oder eine Vergußmasse fixiert sein ; die Anordnung kann auch derart getroffen sein, daß es beispielsweise an die benachbarte Stirnfläche des Blechpaketes 5 oder an die Wandung der Nut 4 angeklebt ist, die in der Regel verhältnismäßig dünn oder sogar mit Durchbrechungen ausgebildet sein kann, um damit neben der erforderlichen elektrischen lsolationsfestigkeit eine gute thermische Kopplung zwischen dem temperaturempfindlichen Element 31 und dem Wickelkopf 2a zu gewährleisten.

Die Wickelköpfe 1a, 2a sind seitlich durch die Seitenwände 12 und die obere Wand 11 abgedeckt. Diese Wände können in der aus Figur 2 gestrichelt angedeuteten Weise auch nach unten annähernd bis zu einer Montageschiene 14 verlängert sein, die die von der Außenwand 10, den Seitenwänden 12 und der Stirnfläche des Blechpaketes 5 begrenzte untere Öffnung 15 abdeckt. Es gibt aber auch Anwendungsfälle, bei denen diese untere Öffnung 15 unabgedeckt bleiben kann oder bei denen die seitliche Abdeckung - unter Wegfall der Seitenwände 12 und gegebenenfalls der oberen Wand 11 - beispielsweise durch einen mit dem Blechpaket 5 verbundenen vorgezogenen Blechmantel-erfolgt.

Zwischen den Wickelköpfen 1a, 2a der ineinanderliegenden Spulen 1, 2 ist eine isolierende Trennwand 16 angeordnet, die an die obere Wand 11 des Isolierstofformteiles 8 angeformt ist und einen etwa U-förmigen Querschnitts aufweist, wobei sie den Wickelkopf 2a der innenliegenden Spule 2 mit zwei Schenkeln 17 umgreift.

Das Isolierstofformteil 8 trägt auf seiner Oberseite im Bereiche der oberen Wand 11 rechtwinklig zur Außenwand 10 verlaufende nutenartige Ausnehmungen 18, in die metallische Anschlußlaschen 19 eingesetzt sind, die jeweils mit einer Anschlußöse 20 für ein Drahtende einer der beiden Spulen 1, 2 und die bei 21 in Figur 2 angedeuteten Drahtenden des temperaturempfindlichen Gliedes 31 versehen sind. Die Drahtenden der Spulen 1, 2 sind durch eigene getrennte Öffnungen 22 in der oberen Wand 11 des Isolierstofformteiles 8 geführt, während die Drahtenden 21 des temperaturempfindlichen Elementes 31 unmittelbar aus der Nut 30 austreten.

Eine grundsätzlich ähnliche Ausführungsform, wie sie in den Fig. 1, 2 dargestellt und im Vorstehenden beschrieben worden ist, kann auch für Drosseln Verwendung finden, die lediglich eine Spule aufweisen. Hierbei entfällt dann die Trennwand 16, so daß der ganze Innenraum des kappen- oder kastenartigen Isolierstofformteiles 8 von dem Wickelkopf der einzigen Spule eingenommen ist.

Anstelle der Anschlußlaschen 19 können auch Klemmelemente vorgesehen sein, die in der Nähe der Montageschiene 14 oder auf dieser angeordnet sein können, wobei die Ausführung der Anschlußdrähte dann auf der Unterseite des Isolierstofformteiles 8 erfolgt.

Bei der in den Figur 3 bis 5 dargestellten Ausführungsform einer symmetrischen Vorschaltdrossel oder eines Kleintransformators sind gleiche Teile mit gleichen Bezugszeichen wie in den Fig. 1, 2 bezeichnet. Abweichend von der Ausführungsform nach den Fig. 1, 2 sind die Wickelköpfe 1a, 2a der beiden Spulen 1, 2 bei dieser Ausführungsform übereinanderliegend angeordnet. Die beiden Wickelköpfe 1a, 2a sind durch zwei getrennte Isolierstofformteile 8a, 8b isoliert, die in der aus den Figuren ersichtlichen Weise ineinandergesteckt sind. Das innere Isolierstofformteil 8b, das im wesentlichen kastenartig mit einer oberen Wand 11 b und einer Außenwand 10b sowie mit zwei Seitenwänden 12b ausgebildet ist, trägt auf seiner dem Blechpaket 5 zugewandten Seite eine im wesentlichen über die Höhe der beiden Wickelköpfe 1a, 2a durchgehende Zunge 9b, die nach Art eines Profilrohres ausgebildet ist und einen Hohlraum 35 umschließt, der im wesentlichen rechteckig gestaltet ist.

In den Hohlraum 35 der Zunge 9b ragt ein an der oberen Wand 11a des äußeren Isolierstofformteiles 8a angeformter, entsprechend gestalteter Profilzapfen 36, auf dem das innere Isolierstofformteil 8b mit seiner Zunge 9b begrenzt längsverschiedlich geführt ist, so daß das gleiche Isolierstofformteil auch für Spulenköpfe unterschiedlicher Höhenabmessungen verwendet werden kann.

Zwischen der Außenwand 10b des inneren Isolierstofformteiles 8b und der Außenwand 10a des äußeren Isolierstofformteiles 8a sind durch Stege 37 gegeneinander abgegrenzte Kanäle 38 ausgebildet, in denen bei 40 dargestellte Anschlußdrähte zu den Spulen 1, 2 verlaufen, die zu geschlitzten Röhrchen 39 an der Außenwand 10a geführt sind. Die Anschlußdrähte 40 (Fig. 3) sind über Einführschlitze 41 in die Röhrchen 39 eingebracht und dort mittels aufgesetzter Clips verklemmt worden.

In den Hohlraum 35 der Zunge 9b ist wieder das temperaturempfindliche Element 31 eingesetzt, das, wie bereits erwähnt, bspw. mittels Klebstoff oder einer Vergußmasse fixiert sein kann, was jedoch nicht immer erforderlich ist. Die beiden elektrischen Anschlußdrähte des temperaturempfindlichen Elementes 31 sind durch zwei zylindrische Bohrungen 44 in dem Profilzapfen 36 nach außen geführt, wo sie in einem Zwischenraum 45 zwischen den jeweils einander benachbarten Wänden des äußeren Isolierstofformteiles 10a und einer auf dieses aufgesetzten und es umgreifenden gehäuseartigen Abdeckkappe 46 verlaufen. Die Abdeckkappe 46 ist mit dem äußeren Isolierstofformteil 8a mittels Pratzen verrastet, von denen eine bei 47 in Figur 3 dargestellt ist, und die in entsprechende Ausnehmungen in der oberen Wand 11 des äußeren Isolierstofformteiles 8a eingreifen.

An ihrer Vorderseite trägt die Abdeckkappe 46 eine rechtwinklig vorspringende Abdecknase 49, in der eine etwa L-förmig verlaufende Rinne ausgebildet ist. Gemäß Fig. 3 übergreift die Nase 49 ein auf der Montageschiene 14 fixiertes, nach Art einer Lüsterklemme ausgebildetes Klemmelement 50. Die Abdecknase 49 bildet gleichzeitig eine berührungssichere isolierende Abdeckung für die Anschlußdrähte 21 des temperaturempfindlichen Elementes 31, die auf diese Weise allseitig geschützt zu dem Klemmelement 50 geleitet werden, das auch Klemmen für die Drahtenden 40 der beiden Spulen 1, 2 aufweist. Bei beiden beschriebenen Ausführungsformen ist die Zunge 9 bzw. 9b mit dem von ihr umschlossenen, das temperaturempfindliche Element 31 aufnehmenden Hohlraum nach oben und unten zu offen. Die Drossel wird deshalb nach dem Aufsetzen der Isolierstofformteile 8 bzw. 8a und 8b zunächst in der üblichen Weise getränkt und imprägniert. Erst nach dem Aushärten der Imprägnierung wird das temperaturempfindliche Element. 31 eingeschoben, worauf die Anschlußdrähte 21 zu den zugeordneten Anschlußeinrichtungen 19 bzw. 50 geführt werden und erforderlichenfalls das temperaturempfindliche Element 31 durch Klebstoff oder Vergußmasse zusätzlich fixiert wird.

Bei der Ausführungsform nach den Figur 3 bis 5 wird anschließend die Abdeckkappe 46 aufgesetzt, die mittels der Pratzen 47 mit dem Isolierstofformteil 8a verrastet wird, womit die Montage abgeschlossen ist.

## Patentansprüche

1. Drossel oder Kleintransformator, insbesondere für den Einsatz in Vorschaltgeräten von Gasentladungslampen, mit einem aus einem Kern (6) und einem Mantel (7) bestehenden, aus Blechlamellen zusammengesetzten Blechpaket (5), sowie mit einer auf den Kern aufgesetzten und gegen diesen sowie den Mantel isolierten, spulenkörperfreien Wicklung, auf deren das Blechpaket beidseitig überragende Wickelköpfe (1a, 2a) jeweils Isolierstofformteile (8, 8b) in Spulenachsrichtung aufgesetzt sind, die eine in den Zwischenraum zwischen dem Kern und dem jeweiligen Wickelkopf eingeschobene Zunge (9, 9b) und eine vor dem Wickelkopf liegende, mit der Zunge durch ein oberes Wandteil (11, 11b) verbundene Außenwand aufweisen, wobei von der Außenwand (10) und der benachbarten Stirnwand des Blechpaketes begrenzte Öffnungen des Isolierstofformteiles (8, 8b) durch mit dem Blechpaket verbundene - beispielsweise ganz oder teilweise durch eine Montageschiene gebildete - Abdeckteile bzw. durch Seitenwände (12) der Isolierstofformteile abgedeckt sind, dadurch gekennzeichnet, daß an der Zunge (9, 9b) ein sich zwischem dem Kern (6) und dem Wickelkopf (1a, 2a) in Längsrichtung der Zunge erstreckender, zur Aufnahme eines temperaturempfindlichen Elementes (31) geeigneter Hohlraum (30, 35) ausgebildet ist, der zum Zeitpunkt der Imprägnierung der Wicklung (1, 2) an seinen beiden Enden offen ist, so daß das temperaturempfindliche Element (31) noch nach dem Imprägnieren der Wicklung (1, 2) in den Hohlraum (30, 35) eingesetzt werden kann.

2. Gerät nach Anspruch 1, dadurch gekennzeichnet, daß die Zunge (9b) rohrförmig ausgebildet ist.

3. Gerät nach Anspruch 1 oder 2, dadurch gekennzeichnet, daß der Hohlraum an der Zunge (9) durch eine Nut (30) gebildet ist, deren offene Seite durch das Blechpaket (5) oder ein vor diesem liegendes Isolierteil abgedeckt ist.

4. Gerät nach einem der vorhergehenden Ansprüche, dadurch gekennzeichnet, daß auf das Isolierstofformteil eine den Hohlraum an der Zunge abschließende Abdeckkappe aufgesetzt ist.

5. Gerät nach einem der Ansprüche 2 bis 3, dadurch gekennzeichnet, daß auf jeden Wickelkopf (1a, 2a) zweier koaxial übereinander angeordneter Spulen (1, 2) je ein die Wickelköpfe (1a, 2a) gegeneinander isolierendes Isolierstofformteil (8a, 8b) aufgesteckt ist, wobei nur das erste, untere Isolierstofformteil (8b) eine Zunge (9b) mit Hohlraum (35) aufweist, die sich beidseitig einer zwischen den beiden übereinander angeordneten Wickelköpfen (1a, 1b) liegenden Trennwand (11 b) erstreckt und in beide Wickelköpfe (la, 2a) ragt, während das zweite obere Isolierstofformteil (8a) einen angeformten, in den Hohlraum der Zunge (9b) einschiebbaren Profilzapfen (36) trägt, der Durchlässe (44) für die elektrischen Anschlußdrähte (21) des temperaturempfindlichen Elementes (31) aufweist.

6. Gerät nach Anspruch 5, dadurch gekennzeichnet, daß eine Abdeckkappe (46) auf das zweite, obere Isolierstofformteil (8a) aufgesetzt ist.

7. Gerät nach Anspruch 6, dadurch gekennzeichnet, daß die elektrische Anschlußdrähte (21) des temperaturempfindlichen Elementes (31) zwischen dem zweiten, oberen Isolierstofformteil (8a) und der Abdeckkappe (46) allseitig geschützt geführt sind.

8. Gerät nach Anspruch 7, dadurch gekennzeichnet, daß die Abdeckkappe (46) an ihrer Vorderseite eine vorspringende Nase (49) aufweist, an deren Innenseite eine etwa L-förmig verlaufende Rinne zur Aufnahme der elektrischen Anschlußdrähte (21), insbesondere der des temperaturempfindlichen Elementes (31), ausgebildet ist.

9. Gerät nach Anspruch 8, dadurch gekennzeichnet, daß die L-förmige Rinne eine Anschlußklemme (50) für die Wicklungen übergreift.

10. Gerät nach einem der Ansprüche 4 oder 6-8, dadurch gekennzeichnet, daß die auf das jeweilige Isolierstofformteil aufgesetzte Abdeckkappe (46) mit diesem verrastet ist.

11. Gerät nach einem der vorhergehenden Ansprüche, dadurch gekennzeichnet, daß das temperaturempfindliche Element (31) durch Klebstoff oder Vergußmasse lagefixiert ist.

## Claims

1. Choke or miniature transformer, especially for use in series-connected devices of gas discharge lamps, having a plate pack (5) consisting of a core (6) and a jacket (7) and assembled from sheet metal laminae, also having a coil-formerless winding set upon the core and insulated from the latter and the jacket, on the winding heads (1a, 2a) of which winding, which protrude on both sides beyond the plate pack, there are set in the coil axial direction in each case insulating material mouldings (8, 8b) which comprise a tongue (9, 9b) pushed into the interspace between the core and the respective winding head and an outer wall lying before the winding head and connected with the tongue by an upper wall part (11, 1b), while openings of the insulating material moulding (8, 8b) defined by the outer wall (10) and the adjacent end wall of the plate pack are covered by cover parts connected with the plate pack - for example wholly or partially formed by an assembly bar - or side walls (12) of the insulating material mouldings, characterised in that on the tongue (9, 9b) there is formed a cavity (30, 35) extending between the core (6) and the winding head (1a, 2a) in the longitudinal direction of the tongue and suitable to accommodate a temperature-sensitive element (31), which cavity is open at its two ends at the moment of the impregnation of the winding (1, 2), so that the temperature-sensitive element (31) can still be inserted into the cavity (30, 35) after the impregnation of the winding (1, 2).

2. Appliance according to claim 1, characterised in that the tongue (9b) is made tubular.

3. Appliance according to claim 1 or 2, characterised in that the cavity on the tongue (9) is formed by a groove (30) the open side of which is covered by the plate pack (5) or an insulating part lying before it.

4. Appliance according to one of the preceding claims, characterised in that a cover cap which closes off the cavity on the tongue is set upon the insulating material moulding.

5. Appliance according to one of claims 2 to 3, characterised in that an insulating material moulding (8a, 8b) insulating the winding heads (1a, 2a) from one another is fitted on to each winding head (1a, 2a) of two coils (1, 2) arranged coaxially one above the other, only the first, lower insulating material moulding (8b) comprising a tongue (9b) with a cavity (35) which extends on both sides of a partition (11 b) lying between the two winding heads (1a, 1b) arranged one above the other and protruding into both winding heads (1a, 2a), while the second upper insulating material moulding (8a) carries a formed-on profiled peg (36) pushable into the cavity of the tongue (9b), which peg comprises passages (44) for the electric connection wires (21) of the temperature-sensitive element (31).

6. Appliance according to claim 5, characterised in that a cover cap (46) is set upon the second, upper insulating material moulding (8a).

7. Appliance according to claim 6, characterised in that the electric connection wires (21) of the temperature-sensitive element (31) are conducted in a manner protected on all sides between the second, upper insulating material moulding (8a) and the cover cap (46).

8. Appliance according to claim 7, characterised in that the cover cap (46) comprises on its forward side a· protruding nose (49) on the inner side of which there is formed a channel of somewhat L-shaped course for the reception of the electric connection wires (21), especially that of the temperature-sensitive element (31).

9. Appliance according to claim 8, characterised in that the L-shaped channel grasps over a connection terminal (50) for the windings.

10. Appliance according to one of claims 4 or 6-8, characterised in that the cover cap (46) set upon the respective insulating material moulding is in snap engagement therewith.

11. Appliance according to one of the preceding claims, characterised in that the temperature-sensitive element (31) is fixed in position by an adhesive substance or sealing compound.

## Revendications

1. Bobine d'inductance ou petit transformateur, en particulier pour emploi dans des ballasts de lampes à décharge dans un gaz, comprenant un paquet de tôles (5) composé de lamelles de tôle et constitué par un noyau (6) et par une surface latérale (7), ainsi qu'un enroulement sans corps de bobine disposé sur le noyau, isolé par rapport à celui-ci et à la surface latérale, et sur les têtes de bobines(1a, 2a), faisant saillie des deux côtés du paquet de tôles, duquel, sont respectivement appliqués, dans le sens axial des bobines, des profilés isolants (8, 8b) qui comportent une languette (9, 9b), insérée dans l'espace intermédiaire compris entre le noyau et la tête de bobine à chaque fois considérée, et une paroi extérieure placée devant la tête de bobine et raccordée à la languette par une partie de paroi supérieure (11, 11 b), des ouvertures du profilé isolant (8, 8b), délimitées par la paroi extérieure (10) et la paroi frontale voisine du paquet de tôles, étant recou- vertes par des parois latérales (12) des profilés isolants et par des pièces de recouvrement - par exemple formées en toute ou partie par une embase associable - raccordées au paquet de tôle, caractérisée par le fait qu'au niveau de la languette (9, 9b) est aménagée une cavité (30, 35) qui, s'étendant entre le noyau (6) et la tête de bobine (1a, 2a) dans le sens longitudinal de la languette et conçue pour recevoir un élément (31) sensible à la température, est ouverte à ses deux extrémités au moment de l'imprégnation de l'enroulement (1, 2) de manière que l'élément (31) sensible à la température puisse encore être introduit dans la cavité (30, 35) après l'imprégnation de l'enroulement (1, 2).

2. Appareil selon la revendication 1, caractérisé par le fait que la languette (9b) est réalisée en forme de tube.

3. Appareil selon la revendication 1 ou 2, caractérisé par le fait que la cavité de la languette (9) est formée par une rainure (30) dont le côté ouvert est recouvert par le paquet de tôles (5) ou une pièce isolante placée devant celui-ci.

4. Appareil selon l'une des revendications précédentes, caractérisé par le fait que sur le profilé Isolant est appliquée une chape fermant la cavité de la languette.

5. Appareil selon l'une des revendications 2 à 3, caractérisé par le fait que, sur chaque tête (1a, 2a) des deux bobines (1, 2) disposées coaxiale- ment l'une au-dessus de l'autre, sont respectivement appliqués des profilés (8a, 8b) isolant les têtes de bobines (1a, 2a) l'une vis-à-vis de l'autre, seul le premier profilé isolant inférieur (8b) étant muni d'une languette (9b) qui, comportant une cavité (35), s'étend des deux côtés d'une cloison (11 b) située entre les deux têtes de bobines superposées (1a, 1b) et fait saillie dans les deux têtes de bobines, tandis que le second profilé supérieur (8a) porte un téton profilé (36) façonné d'une seule pièce qui pénètre dans la cavité de la languette (9b) et comporte des passages (44) pour les fils de raccordement électriques (21) de l'élément (31) sensible à la température.

6. Appareil selon la revendication 5, caractérisé par le fait qu'une chape (46) est appliquée sur le second profilé isolant supérieur (8a).

7. Appareil selon la revendication 6, caractérisé par le fait que les fils de raccordement électriques (21) de l'élément (31) sensible à la température sont protégés de tous côtés sur leur parcours passant entre le second profilé isolant supérieur (8a) et la chape (46).

8. Appareil selon la revendication 7, caractérisé par le fait que la chape (46) sur sa face avant comporte un talon proéminent (49) sur la face interne duquel est réalisée une goulotte disposée sensiblement en forme de L pour recevoir les fils de raccordement électriques (21), en particulier ceux de l'élément (31) sensible à la température.

9. Appareil selon la revendication 8, caractérisé par le fait que la goulotte en forme de L recouvre une borne de raccordement (50) pour les enroulements.

10. Appareil selon l'une des revendications 4 ou 6-8, caractérisé par le fait que la chape (46) appliquée sur le profilé isolant à chaque fois considéré est encliquetée sur celui-ci.

11. Appareil selon l'une des revendications précédentes, caractérisé par le fait que l'élément (31) sensible à la température est fixé en position au moyen d'un adhésif ou d'une masse de scellement.
